# EUROPÄISCHE PATENTSCHRIFT

(11) **EP 0 218 991 B1**
(45) Veröffentlichungstag und Bekanntmachung des Hinweises auf die Patenterteilung: **26.06.1991**
(21) Anmeldenummer: 86113483.1
(22) Anmeldetag: 01.10.1986
(51) Int. Cl.: B25B 1/20, B25B 5/14

(54) **Zentrier- und Einspannvorrichtung für längliche Rundkörper unterschiedlicher Durchmesser**
Centering and clamping device for elongated cylindrical objects with different diameters
Dispositif de centrage et de serrage pour objets cylindriques allongés de diamètres différents

(30) Priorität: 05.10.1985 DE 3535616
(43) Veröffentlichungstag der Anmeldung: 22.04.1987
(73) Patentinhaber: HOMBAK Maschinenfabrik GmbH u. Co KG, D-6550 Bad Kreuznach (DE)
(72) Erfinder: Kröcher, Harro, D-6550 Bad Kreuznach (DE)

(56) Entgegenhaltungen:
- EP-A- 0 027 224
- CH-A- 495 198
- DE-A- 1 528 338
- DE-A- 3 123 897
- DE-B- 1 172 028
- FR-A- 1 575 995
- FR-A- 2 541 618
- US-A- 1 646 115
- US-A- 2 428 185
- US-A- 3 392 765
- US-A- 3 643 715
- US-A- 3 665 984

## Beschreibung

Die Erfindung betrifft eine Vorrichtung zum selbsttätigen mechanischen Zentrieren und Einspannen von länglichen Rundkörpern unterschiedlicher Durchmesser aus Holz, Metall oder Kunststoff, an denen Bearbeitungen vorgenommen werden, die an den mittigen Längsachsen der ortsfest eingespannten Rundkörper orientiert sind. Hierbei kann es sich um das Egalisieren des Stammumfanges von Rundholz, aber auch um die Planbearbeitung der Stirnflächen oder um deren Anfasen, beispielsweise an Rohrenden zwecks Vorbereitung von Schweißnähten, handeln.

Ein konkretes Beispiel für eine derartige Bearbeitung ist das Rundfräsen der wurzelseitigen Enden von Baumstämmen, um für deren problemlose Weiterverarbeitung egalisierte Rundhölzer zu erhalten. Eine solche Vorrichtung zum Abfräsen von Wurzelanläufen an Baumstämmen ist in der DE-OS 33 06 569 beschrieben, bei der der jeweilige ortsfest eingespannte Baumstamm an seinem wur zelseitigen Ende von einem Fräswerkzeug umkreist wird. Hierbei stützt sich der Baumstamm auf zwei axial hintereinander angeordnete Stützlager ab und wird während des Abfräsens durch einen von oben wirkenden Niederhalter drehfest eingespannt. Um sicherzustellen, daß die mittigen Längsachsen der in ihren Durchmessern unterschiedlichen Baumstämme immer mit der Umkreisungsachse des Fräswerkzeuges fluchten, weisen die beiden Stützlager ein zur vertikalen Zentrierebene symmetrisches V-förmiges Auflageprofil auf, und sie sind außerdem höhenverstellbar. Während das Ausrichten der Baumstämme in der vertikalen Zentrierebene, also in horizontaler Richtung durch das V-förmige Auflageprofil der beiden Stützlager mehr oder weniger selbsttätig erfolgt, müssen zum Ausrichten in der horizontalen Zentrierebene die beiden Stützlager höhenmäßig einjustiert werden. Das kann visuell nach bloßem Augenmaß geschehen oder - apparativ entsprechend aufwendiger - durch optisch-elektronische Meßeinrichtungen. Erst wenn ein Baumstamm mit seiner Längsachse nach der Umkreisungsachse des Fräswerkzeuges ausgerichtet, also zentriert ist, kann er durch den von oben wirkenden Niederhalter drehfest eingespannt werden. Das bislang bekannte Zentrieren und nachfolgende Einspannen der Baumstämme ist daher apparativ und zeitlich sehr aufwendig und genügt zudem oftmals auch nicht der erforderlichen Genauigkeit.

Die Erfindung bezweckt daher, das Zentrieren von Rundkörpern bei gleichzeitiger Verbesserung der Genauigkeit wesentlich zu vereinfachen und mit dem drehfesten Einspannen der Rundkörper in einem Arbeitsgang zu vereinigen.

Bei Zentriervorrichtungen für Furnierschälmaschinen ist es aus der DE-PS 1 172 028 bereits bekannt, die Rundhölzer selbsttätig mechanisch, also ohne gesonderte meßtechnische Maßnahmen zu zentrieren. Das wird bei der dort beschriebenen Zentriervorrichtung im Prinzip dadurch bewerkstelligt, daß jeweils drei Zentrierungshebel durch einen gemeinsamen Antrieb nach Art einer Irisblende synchron nach innen in die maulförmige Öffnung von zwei im axialen Abstand voneinander angeordneten Backenanordnungen geschwenkt werden. Abgesehen davon, daß bei dieser bekannten, speziell für Furnierschälmaschinen bestimmten Zentriervorrichtung kein drehfestes Einspannen der Rundhölzer gefordert ist, ist ein beachtlicher Nachteil dieser bekannten Zentriervorrichtung vor allem auch darin zu sehen, daß der konstruktive Aufwand für das synchrone Verschwenken der drei Zentrierungshebel sehr groß ist. So werden dort außer den drei Zentrierungshebeln mit ihren drei Schwenkachsen auch noch zwei Lenkerhebel mit zusätzlichen vier Gelenken benötigt, was nicht nur baulich sehr aufwendig, sondern betrieblich auch störanfällig ist.

Ausgehend von dieser bekannten selbsttätigen mechanischen Zentriervorrichtung liegt der Erfindung die Aufgabe zugrunde, nicht nur den konstruktiven Aufwand für das automatische Zentrieren von unterschiedlichen Rundkörpern erheblich zu reduzieren, sondern mit der Zentrierung zugleich auch ein drehfestes Einspannen der Rundkörper zu gewährleisten.

Diese Aufgabe wird unter Bezugnahme auf die vorstehend erörterten und im Oberbegriff des Hauptanspruchs in ihren wesentlichen Merkmalen umrissene mechanische Zentriervorrichtung erfindungsgemäß durch die im Hauptanspruch gekennzeichneten Maßnahmen gelöst.

Die erfindungsgemäße Ausbildung der Zentriervorrichtung als Spannzange ermöglicht nicht nur ein rasches und exaktes Zentrieren der Rundkörper mit wirtschaftlich vertretbarem baulichen und betrieblichen Aufwand, sondern gewährleistet mit der Zentrierung zugleich auch deren drehfestes Einspannen. Da die Zentrierachse in der Symmetrieebene der Spannzange liegt, sind die Rundkörper bereits beim Einlegen in die Zentriervorrichtung in bezug auf die vertikale Zentrierebene ausgerichtet. Ihre Ausrichtung nach der horizontalen Zentrierebene erfolgt bei der Schließbewegung der Spannzange infolge relativen Gleitens der Rundkörper auf den Gleitschenkeln der beiden Zangenarme, wobei sie infolge der scherenartigen Verkleinerung des von den beiden Gleitschenkeln gebildeten Öffnungswinkels nach oben geschoben werden. Die wirksamen Flanken der Spannschenkel der beiden Zangenarme sind erfindungsgemäß derart konkav geformt, daß sie in dem Moment am Umfang eines Rundkörpers angreifen, in dem dieser von den Gleitschenkeln gerade soweit angehoben ist, daß seine mittige Längsachse mit der Zentrierachse fluchtet. Mit dem Angreifen der Spannschenkel an dem Rundkörper wird die Schließbewegung der Spannzange und damit auch die Hubbewegung des Rundkörpers gestoppt. Von diesem Augenblick an steht die gesamte Antriebskraft der Spannzange ausschließlich für die drehfeste Einspannung des Rundkörpers zur Verfügung. Da üblicherweise zwei Spannzangen mit axialem Abstand voneinander angeordnet sind und die Zentrierung durch jede Spannzange unabhängig vom jeweiligen Durchmesser erfolgt, werden auch konische Rundkörper, wie das beispielsweise bei Baumstämmen der Fall ist, exakt in ihrer Längsachse zentriert.

In der CH-PS 495 198 ist in Fig. 5 zwar auch schon eine Vorrichtung zum zentrischen Spannen von Rundkörpern dargestellt und kurz beschrieben, mit der ebenfalls eine genaue Zentrierung möglich sein soll. Sie besteht ebenfalls aus einer Spannzange, deren Zangenarme, im Unterschied zur erfindungsgemäßen Zentrierzange, sich jedoch nicht kreuzen. Außerdem weisen dort die wirksamen Flanken der beiden Zangenschenkel die Form von logarithmischen Spiralen auf.

Weitere vorteilhafte Ausgestaltungsmöglichkeiten der Erfindung ergeben sich aus den Unteransprüchen.

So läßt sich die konkave Krümmung der wirksamen Flanken der Spannschenkel, wie nachstehend näher erläutert, in einfacher Weise dann bestimmen, wenn im eingespannten Zustand der Rundkörper den Auflagepunkten auf den Gleitschenkeln die Angriffspunkte an den Spannschenkeln in der Weise zugeordnet sind, daß die zugehörigen Tangenten aufeinander senkrecht stehen.

In der Zeichnung ist die Erfindung beispielsweise für den Anwendungsfall bei einem Erdstammreduzierer dargestellt und im folgenden näher beschrieben. Es zeigt:
Fig. 1 die Gesamtansicht einer Zentrier- und Einspannvorrichtung;
Fig. 2 die Zangengeometrie einer Spannzange;
Fig. 3 Einzelheiten am Spannschenkel eines Zangenarmes.

Fig. 1 zeigt nur eine der beiden im axialem Abstand angeordneten Zentrier- und Einspannvorrichtungen. Da beide gleichartig sind, ist nachfolgend nur eine davon näher beschrieben.

An einem Grundgestell 1 ist ein Tragbalken 2 mittels einer Achse 3 derart schwenkbar gelagert, daß er in die gestrichelt gezeichnete Lage abgesenkt werden kann. An dem Tragbalken 2 ist die Kolbenstange einer hydraulischen Zylinder-Kolbeneinheit 4 angelenkt, deren Zylinder sich seinerseits am Grundgestell 1 gelenkig abstützt. Im Bereich des freien Endes des Tragbalkens 2 ist die eigentliche Zentriervorrichtung montiert, die erfindungsgemäß als Spannzange 5 ausgebildet ist.

Die Spannzange 5 wird von zwei Zangenarmen 6 und 7 gebildet, die ihrerseits aus je einem Betätigungsteil 10 und 11 sowie aus je einem als Spannbacken 8 und 9 wirkenden Funktionsteil bestehen. Die beiden Zangenarme 6, 7 sind mit ihren Betätigungsteilen 10, 11 an Achsen 12 und 13 schwenkbar gelagert, die ihrerseits am Tragbalken 2 angebracht sind.

Der Antriebsmechanismus der Spannzange 5 besteht aus einer hydraulischen Zylinder-Kolbeneinheit 14, die an den Betätigungsteilen 10, 11 der beiden Zangenarme 6, 7 oberhalb von deren Schwenkachsen 12, 13 gelenkig angreift. Außerdem sind die Betätigungsteile 10, 11 der beiden Zangenarme 6, 7 in der Flucht ihrer Schwenkachse 12, 13 mit je einem Zahnsegment 16 versehen, das als Synchronisierungsgetriebe 15 für eine gleichmäßige Bewegung der beiden Zangenarme 6, 7 sorgt. Zur beidseitigen axialen Stabilisierung der beiden Zangenarme 6, 7 dient ein Führungsrahmen 17, der am Tragbalken 2 befestigt ist und in dem die Zangenarme 6, 7 im Bereich ihrer Betätigungsteile 10, 11 gleitend geführt sind. Ein ortsfester Anschlag 18 begrenzt die Schwenkbewegung des Tragbalkens 2 und hält ihn während des Bearbeitungsvorganges unter Wirkung der hydraulischen Zylinder-Kolbeneinheit 4 in der Arbeitsstellung der Spannzange 5 fest.

Die Spannbacken 8, 9 der beiden Zangenarme 6, 7 bestehen aus je einem Gleitschenkel 19 und 20 sowie aus je einem Spannschenkel 21 und 22. Die wirksamen Flanken 23 der Gleitschenkel 19, 20 verlaufen geradlinig, während die wirksamen Flanken 24 der Spannschenkel 21, 22 konkav gekrümmt und mit Zähnen 25 besetzt sind. Eine waagerecht verlaufende Fördereinrichtung 26 besorgt die Zu- und Abfuhr der Rundkörper K₁, K₂, K₃ quer zur Zentrierachse Z.

In Fig. 2 ist die Zangengeometrie einer Spannzange 5 veranschaulicht. Drei konzentrische Kreise um die Zentrierachse Z als Mittelpunkt symbolisieren den Umfang von drei Rundkörpern K₁, K₂, K₃ mit den Durchmessern D₁, D₂, D₃. Die Rundkörper befinden sich jeweils im eingespannten Zustand, in dem ihre mittigen Längsachsen M₁, M₂, M₃ mit der Zentrierachse Z zusammenfallen, die sich ihrerseits als Schnittlinie der waagerechten Zentrierebene ZE mit der senkrechten Symmetrieebene SE der Spannzange 5 darstellt. Die waagerechte Zentrierebene ZE weist zur Förderebene FE eine Höhendifferenz h_{z} auf. Auf der Förderebene FE liegen die Rundkörper K₁, K₂, K₃ während ihrer Zu- und Abförderung mit ihrem Umfang auf, wie das in Fig. 2 für die Rundkörper K₂, K₃ durch gestrichelte Kreise K₂_{'} und K₃_{'} angedeutet ist. Die Höhenunterschiede zwischen ihren mittigen Längsachsen M₂ und M₃ einerseits und der Zentrierachse Z andererseits betragen h₂ und h₃, um die sie beim Zentriervorgang angehoben werden müssen. Da die Längsachse des Rundkörpers K₁ bereits im Förderzustand in der waagerechten Zentrierebene ZE liegt, stellt dieser den Rundkörper mit dem größtmöglichen zentrierbaren Durchmesser D₁ dar.

Die Spannzange 5 ist in Fig. 2 in geöffneter Ausgangsstellung dargestellt, wie das bei Beginn eines jeden Zentriervorganges der Fall ist. Hierbei bilden die wirksamen Flanken 23 der Gleitschenkel 19, 20 den Öffnungswinkel ω ₀. Durch Betätigen der Zylinder-Kolbeneinheit 14 werden die Spannbacken 8, 9 der beiden Zangenarme 6, 7 im Schließsinne gegeneinander bewegt, wobei die ineinandergreifenden Zahnsegmente 16 eine synchrone Bewegung der beiden Zangenarme 6, 7 bewirken. Die Schließbewegung der Zangenarme 6, 7 ist beendet, sobald die wirksamen Flanken 24 der beiden Spannschenkel 21, 22 am Rundkörper K₁ im Punktpaar P₁ angreifen. Das geschieht im gleichen Augenblick, in dem die wirksamen Flanken 23 der Gleitschenkel 19, 20 im unteren Bereich des Rundkörpers K₁ im Punktpaar A₁ zur Anlage kommen. Dabei hat sich der von den beiden Gleitschenkeln 19, 20 gebildete Öffnungswinkel auf ω ₁ verringert. Da es sich im geschilderten Fall um den Rundkörper K₁ mit dem größtmöglichen Durchmesser D₁ handelt, dessen Ausrichtung bezüglich der waagerechten Zentrierebene ZE somit bereits vorgegeben ist, erfolgt hier bei der Schließbewegung der Spannzange 5 nur eine Ausrichtung nach deren vertikaler Symmetrieebene SE.

Da Rundkörper in aller Regel einen kleineren Durchmesser als den maximal zentrierbaren Durchmesser D₁ aufweisen, müssen sie auch nach der waagerechten Zentrierebene ZE ausgerichtet werden, wie das in Fig. 2 für die Rundkörper K₂ und K₃ demonstriert ist. Hierbei müssen ihre mittigen Längsachsen M₂ und M₃ um den Höhenbetrag h₂ bzw. h₃ angehoben werden, was durch relatives Gleiten der Rundkörper K₂ und K₃ auf den wirksamen Flanken 23 der sich scherenartig schließenden Gleitschenkel 19, 20 geschieht. Sobald die Längsachse M₂ bzw. M₃ mit der Zentrierachse Z zusammenfällt, greifen die wirksamen Flanken 24 der beiden Spannschenkel 21, 22 in den Punktpaaren P₂ bzw. P₃ an dem Rundkörper K₂ bzw. K₃ an. Der Öffnungswinkel der beiden Gleitschenkel 19, 20 hat sich hierbei auf ω ₂ bzw. ω ₃ verkleinert.

Das funktionsgerechte Angreifen der Spannschenkel 21, 22 am Umfang der Rundkörper K setzt voraus, daß deren wirksamen Flanken 24 eine definierte konkave Krümmung aufweisen. Diese konkave Kurve läßt sich, wie in Fig. 2 für den Rundkörper K₂ im einzelnen demonstriert, in einfacher Weise dann konstruieren, wenn die Angriffspunkte P der Spannschenkel 21, 22 den Auflagepunkten A auf den Gleitschenkeln 19, 20 im eingespannten Zustand in der Weise zugeordnet sind, daß die durch die Punkte P und A gelegten Tangenten t_{P} und t_{A} aufeinander senkrecht stehen. Die sich als Schenkel eines gleichschenkligen Trapezes darstellenden Verbindungslinien zwischen den Punkten A und P bilden dann die Diagonalen c von Quadraten, deren Seitenlängen b gleich dem halben Durchmesser D der jeweiligen Rundkörper K sind, wobei ihre Längen nach Gesetzen der Elementargeometrie jeweils $\frac{\text{D}}{\text{2}}$ x √2̅ betragen.

Der einem bestimmten Rundkörperdurchmesser D zugeordnete Kurvenpunkt P' einer funktionsgerechten konkaven Krümmung der wirksamen Flanke 24 eines Spannschenkels 21 ergibt sich dann in folgender Weise: Der im eingespannten Zustand festgelegte Auflagepunkt A des Rundkörpers K auf der wirksamen Flanke 23 des Gleitschenkels 19 wird mittels eines um die Schwenkachse 12 des Zangenarmes 8 geschlagenen Kreisbogens mit dem Radius r_{A} auf die wirksame Flanke 23 des in geöffneter Ausgangsstellung befindlichen Gleitschenkels 19 projiziert, wodurch dort der Punkt A' erhalten wird. Der gesuchte Kurvenpunkt P' liegt dann im Schnittpunkt des um die Schwenkachse 12 mit dem Radius r_{P} geschlagenen Kreisbogens mit dem um den Punkt A' mit dem Radius c = $\frac{\text{D}}{\text{2}}$ x √2̅ geschlagenen Kreisbogen. Diese in Fig. 2 nur für den Rundkörper K₂ demonstrierte Kurvenkonstruktion kann für beliebig viele Durchmesser durchgeführt und somit die Kurvenform mit beliebiger Genauigkeit konstruiert werden.

Da eine komplette Zentriervorrichtung aus zwei im axialen Abstand zueinander angeordneten Spannzangen 5 besteht, bilden im eingespannten Zustand der Rundkörper K sämtliche Verbindungslinien zwischen den Auflagepunkten A und den Angriffspunkten P Spannprismen, deren in den achssenkrechten Spannebenen liegenden Grundflächen gleichschenklige Trapeze sind, in deren von den vier Eckpunkten gleichweit entfernter Mitte die Zentrierachse Z verläuft.

Außerdem ergeben die Verbindungslinien der Puntkte A und P untereinander und mit der Zentrierachse Z zwei gleichschenklige rechtwinkelige Dreiecke, deren Hypotenusen c zugleich die beiden Schenkel der gleichschenkligen Trapeze bilden und deren Länge wie bereits dargelegt, naturgesetzlich $\frac{\text{D}}{\text{2}}$ x √2̅ beträgt.

In Fig 3. ist die Spannbacke 8 eines Zangenarmes 6 dargestellt, wobei die konkave Kurvenkrümmung der wirksamen Flanke des Spannschenkels 21 durch zwei geradlinige Zahnstangenabschnitte 27 und 28 angenähert ist. Ein in solcher Weise angenäherter Kurvenverlauf ist dort vertretbar, wo zum einen die Rundkörper nicht exakt kreisrund sind und außerdem aus einem relativ weichen Material bestehen, was z. B. für Baumstämme regelmäßig zutrifft.

Die beschriebene Zentrier- und Einspannvorrichtung arbeitet folgendermaßen:

Zum Beladen der Vorrichtung mit einem Rundkörper K, beispielsweise mit einem Baumstamm, werden die beiden mit axialem Abstand angeordneten Tragbalken 2 mit den darauf montierten Spannzangen 5 nach unten in die in Fig. 1 gestrichelt gezeichnete Lage 2' geschwenkt. Die Spannzangen 5 befinden sich hierbei in geöffneter Ausgangsstellung. Nachdem die Fördereinrichtung 26 einen Rundkörper K in dem Bereich der Spannzangen 5 transportiert hat, werden die Tragbalken 2 von ihren Zylinder-Kolbeneinheiten 4 nach oben geschwenkt, bis sie an den festen Anschlägen 18 anliegen. Die Spannzangen 5 befinden sich nun in ihrer Arbeitsstellung und werden in dieser Lage durch die Zylinder-Kolbeneinheiten 4 festgehalten. Sodann wird durch Betätigen der Zylinder-Kolbeneinheiten 14 die Schließbewegung der beiden Spannzangen 5 eingeleitet. Hierbei gleitet der Rundkörper K relativ zu den wirksamen Flanken 23 der Gleitschenkel 19, 20 und wird dabei infolge der scherenartigen Schließbewegung soweit angehoben, bis seine mittige Längsachse M mit der Zentrierachse Z, die der Rotationsachse eines Bearbeitungswerkzeuges, z. B. eines Rundumfräsers, entspricht, zusammenfällt. In diesem Moment greifen die wirksamen Flanken 24 der Spannschenkel 21, 22 am Umfang des Rundkörpers K an und stoppen dadurch die Schließbewegungen der Spannzangen 5 wobei nunmehr die gesamte Druckkraft der Zylinder-Kolbeneinheiten 14 für die drehfeste Halterung des Rundkörpers verwendet wird.

Auf diese Weise ist mit minimalem Aufwand an Arbeit und Zeit der Rundkörper bezüglich der Rotationsachse des Bearbeitungswerkzeuges exakt zentriert und zugleich für den Bearbeitungsvorgang absolut drehfest eingespannt. Nach Beendigung der Bearbeitung des Rundkörpers werden die beiden Spannzangen 5 durch Betätigung der Zylinder-Kolbeneinheiten 14 wieder geöffnet und die Tragbalken 2 wieder nach unten in ihre gestrichelt gezeichnete Stellung 2' geschwenkt. Durch die nunmehr wieder in Gang gesetzte Fördereinrichtung 26 wird dann der bearbeitete Rundkörper aus der Zentrier- und Einspannvorrichtung entfernt und zugleich ein weiterer unbearbeiteter Rundkörper der Vorrichtung zugeführt.

### Verzeichnis der Bezugszeichen

- 1: Grundgestell
- 2, 2': Tragbalken
- 3: Schwenkachse für Tragbalken
- 4: Zylinder-Kolbeneinheit für Tragbalken
- 5: Spannzange
- 6, 7: Zangenarme
- 8, 9: Spannbacken
- 10, 11: Betätigungsteil
- 12, 13: Schwenkachsen für Zangenarme
- 14: Zylinder-Kolbeneinheit für Spannzange
- 15: Synchronisiergetriebe
- 16: Zahnsegmente
- 17: Führungsrahmen
- 18: Anschlag
- 19, 20: Gleitschenkel
- 21, 22: Spannschenkel
- 23: wirksame Flanken der Gleitschenkel
- 24: wirksame Flanken der Spannschenkel
- 25: Zähne
- 26: Fördereinrichtung
- 27, 28: Zahnstangen

## Patentansprüche

1. Vorrichtung zum selbsttätigen mechanischen Zentrieren von länglichen Rundkörpern unterschiedlicher Durchmesser, insbesondere von Rundhölzern, in der Zentrierachse von Bearbeitungsmaschinen, mit zwei im axialen Abstand voneinander an den Rundkörpern angreifenden maulartigen Backenanordnungen, von denen jede aus mehreren an einem Tragelement schwenkbar gelagerten Backen besteht, die durch einen gemeinsamen Antrieb synchron betätigbar sind und die mit ihren wirksamen Flanken am Umfang des jeweiligen Rundkörpers zugleich angreifen, wobei die Verbindungslinien der Angriffspunkte Spannprismen bilden, deren Grundflächen vom Umfangkreis des jeweiligen Rundkörpers umschrieben sind, dadurch gekennzeichnet, daß jede Backenanordnung aus einer Spannzange (5) besteht, in deren Symmetrieebene (SE) die Zentrierachse (Z) liegt und deren beide schwenkbare, sich kreuzende Zangenarme (6, 7) Spannbacken (8, 9) bilden, die je einen Gleitschenkel (19, 20) und je einen Spannschenkel (21 , 22) aufweisen, wobei die wirksamen Flanken (24) der Spannschenkel derart konkav gekrümmt sind, daß sie jeweils dann am Umfang der Rundkörper (K₁, K₂, K₃) angreifen, wenn die auf den wirksamen Flanken (23) der Gleitschenkel relativ entlanggleitenden Rundkörper von diesen so weit angehoben sind, daß ihre mittigen Längsachsen (M₁, M₂, M₃) mit der Zentrierachse zusammenfallen.

2. Zentrier- und Einspannvorrichtung nach Anspruch 1, dadurch gekennzeichnet, daß im eingespannten Zustand der Rundkörper (K₁, K₂, K₃) den paarweisen Auflagepunkten (A₁, A₂, A₃) auf den wirksamen Flanken (23) der Gleitschenkel (19, 20) paarweise Angriffspunkte (P₁, P₂, P₃) auf den konkav gekrümmten wirksamen Flanken (24) der Spannschenkel (21, 22) derart zugeordnet sind, daß die Grundflächen der von den Verbindungslinien zwischen den paarweisen Auflagepunkten (A₁, A₂, A₃) und den paarweisen Angriffspunkten (P₁, P₂, P₃) gebildeten Spannprismen gleichschenkelige Trapeze sind, deren von den vier paarweisen Eckpunkten (A₁, A₂, A₃; P₁, P₂, P₃) gleichweit entfernten Mittelpunkte in der Zentrierachse (Z) liegen, wobei die Seitenschenkel der Trapeze die Hypotenusen (c₁, c₂, c₃) von je zwei gleichschenkeligen, rechtwinkeligen Dreiecken bilden.

3. Zentrier- und Einspannvorrichtung nach Anspruch 1 oder 2, dadurch gekennzeichnet, daß die beiden Zangenarme (6, 7) je eine eigene Schwenkachse (12, 13) aufweisen, die mit gegenseitigem Abstand (a) symmetrisch zur Symmetrieebene (SE) der Spannzange (5) angeordnet sind, und daß die beiden Zangenarme über ein Synchronisiergetriebe (15) miteinander verbunden sind.

4. Zentrier- und Einspannvorrichtung nach Anspruch 3, dadurch gekennzeichnet, daß das Synchronisiergetriebe (15) aus zwei miteinander kämmenden Zahnsegmenten (16) besteht, die an den Betätigungsteilen (10, 11) der beiden Zangenarme (6, 7) in der Flucht ihrer Schwenkachsen (12, 13) angebracht sind.

5. Zentrier- und Einspannvorrichtung nach Anspruch 3 oder 4, dadurch gekennzeichnet, daß der Antrieb für die Betätigung der Spannzange (5) aus einer Zylinder-Kolbeneinheit (14) besteht, die an den beiden Zangenarmen (6, 7) oberhalb von deren Schwenkachsen (12, 13) angreift.

6. Zentrier- und Einspannvorrichtung nach einem der Ansprüche 3 bis 5, dadurch gekennzeichnet, daß der gegenseitige Abstand (a) der beiden Schwenkachsen (12, 13) der Zangenarme (8, 9) etwa zwei Drittel des größtmöglichen Durchmessers (D₁) eines Rundkörpers (K₁) beträgt.

7. Zentrier- und Einspannvorrichtung nach einem der vorhergehenden Ansprüche, dadurch gekennzeichnet, daß die beiden Zangenarme (6, 7) im Bereich ihrer Beätigungsteile (10, 11) in einem Führungsrahmen (17) gleitend geführt sind.

8. Zentrier- und Einspannvorrichtung nach einem der vorgehergehenden Ansprüche, dadurch gekennzeichnet, daß die konkav gekrümmten wirksamen Flanken (24) der Spannschenkel (21, 22) mit Zähnen (25) versehen sind.

9. Zentrier- und Einspannvorrichtung nach Anspruch 8, dadurch gekennzeichnet, daß die konkave Krümmung der wirksamen Flanken (24) der Spannschenkel (21, 22) durch mindestens zwei gerade Zahnstangenabschnitte (27, 28) angenähert ist.

10. Zentrier- und Einspannvorrichtung nach einem der vorhergehenden Ansprüche für Bearbeitungsmaschinen, bei denen die Zuförderung der Rundkörper (K) quer zur Zentrierachse (Z) erfolgt, dadurch gekennzeichnet, daß die Tragelemente, auf denen die zwei im axialen Abstand voneinander angeordneten Spannzangen (5) montiert sind, als Tragbalken (2) ausgebildet sind, die an einer zur Zentrierachse (Z) parallelen Achse (3) schwenkbar gelagert sind.

## Claims

1. Apparatus for the automatic mechanical centering of elongated round bodies of different diameters, especially round timbers, with the centering axis of the processing machine, said apparatus having two scissors-like chuck arms units flushing each other and clamping the round body, each unit pivotally mounted on a support and chuck arms of a unit synchronously pivotable by a common drive and clamping with its effective flanks the periphery of the respective round body, wherein the joining lines of the engagement points form clamping prisms whose surfaces are contained in the circumference of the resp. round bodies, wherein each chuck arms unit (5) consists of two chuck arms in whose plane of symmetry (SE) lies the centering axis (Z). Both pivoting chuck arms (6, 7) are crossing to form jaws (8, 9) and consist of a lower slide element (19, 20) and an upper grip element (21, 22) wherein the effective flanks (24) of the grip element are concavely curved to permit the flank to engage and clamp the circumference of the round bodies (K₁, k2. K₃) after they have relatively slid along the effective flanks (23) of the slide elements and have been lifted so that their centric longitudinal axes (M₁, M₂, M₃) coincide with the centering axis.

2. The centering and clamping apparatus as claimed in Claim 1, wherein, when the round bodies (K₁, K₂, K₃) are clamped, the pairs of bearing points (A₁, A₂, A₃) on the effective flanks (23) of the slide elements (19, 20) are assigned engagement points (p₁, p₂, P₃) on the concavely curved flanks (24) of the grip elements (21, 22) such that the areas of clamping prisms formed by the joining lines between the pairs of bearing points (A₁, A₂, A₃) and pairs of engagement points (p₁, p₂, p₃) are equilateral trapezoids, the center points of which are equidistant from the four pairs of corner points (A₁, A₂, A₃, P₁, p₂_{,} p₃) and lie in said centering axis (Z), the sides of the trapezoids each forming the hypotenuses of two equilateral, right-angled triangles.

3. The centering and clamping apparatus as claimed in Claim 1 or 2, wherein said chuck arms (6, 7) have pivot axes (12, 13) arranged at a distance (a) from each other and symmetrical to the plane of symmetry (SE) of the units, and wherein said chuck arms are connected to each other by means of a synchronizing gear (15).

4. The centering and clamping apparatus as claimed in Claim 3, wherein said synchronizing gear (15) consists of two intermeshing tooth segments (16) each of which is provided attached on the actuation parts (10, 11) of said chuck arms (6, 7) in horizontal alignment with their pivot axes (12, 13).

5. The centering and clamping apparatus as claimed in Claim 3 or 4, wherein the drive for pivoting said chuck arms units (5) is made of a cylinder-piston unit (14) operatively engaged with said chuck arms (6, 7) above their pivot axes (12, 13).

6. The centering and clamping apparatus as claimed in Claims 3 to 5, wherein the distance (a) between each of two pivot axes (12, 13) of the chuck arms (8, 9) is approximately two-thirds of the largest possible diameter (D₁) of a round body (K₁).

7. The centering and clamping apparatus as claimed in one of the previous claims, further including a guide frame (17) in which said chuck arms (6, 7) are guided adjacent the actuation parts (10, 11) in a sliding manner.

8. The centering and clamping apparatus as claimed in one of the previous claims, wherein said concavely curved effective flanks of said grip elements (21, 22) are provided with teeth (25).

9. The centering and clamping apparatus as claimed in Claim 8, wherein the concave curvature of the effective flanks (24) of the grip elements (21, 22) is approximated by at least two straight toothed racked sections (27, 28).

10. The centering and clamping apparatus as claimed in one of the previous claims, wherein feeding of the round bodies is done in a direction transverse to the centering axis (Z) and wherein said means for pivotally mounting said pair of parallel chuck arms units comprise carrying beams (2) pivotally mounted on an axis (3) parallel to the centering axis (Z).

## Revendications

1. Dispositif permettant le centrage mécanique automatique de corps ronds de forme oblongue et de diamètres différents, en particuliers de rondins et bois ronds, dans l'axe de centrage de la machine de traitement et ayant une paire de pinces dans le prolongement l'une de l'autre serrant le corps rond. Chaque pince est constituée d'un support sur lequel pivotent plusieurs mâchoires pouvant être actionnées de manière synchrone par un entrainement commun. Les flancs actifs attaquent les corps ronds en même temps. Ce faisant les lignes de jonction joignant les points d'attaque forment des prismes de serrage dont la surface se trouve dans le cercle formé par la circonférence du corps rond en question. Ce dispositif est caractérisé par le fait que chaque pince est constituée d'une paire de mâchoires (5). Dans le plan de symétrie (SE) de cette pince se trouve l'axe de centrage (Z). les deux bras pivotant (6, 7) de cette pince se croisent et forment les mâchoires de serrage (8, 9) ayant un bras de glissement (19, 20) et un bras de serrage (21, 22). Les flancs actifs (24) des bras de serrage ont une forme concave spécifique et attaquent la circonférence du corps rond (K₁, K₂, K₃) au moment où les corps ronds glissant relativement le long des flancs actifs (23) des bras de glissement sont soulevés par ceux-ci jusqu'à ce que leur axes longitudinaux centraux (M₁, M₂, M₃) coincident avec l'axe de centrage.

2. Dispositif de centrage et de serrage conforme à la revendication 1 et caractérisé par le fait que lorsque les corps ronds (K₁, K₂, K₃) sont serrés, sont attribués aux paires de points de repos (A₁, A₂. A₃) sur les flancs actifs (23) des bras de glissement (19, 20), des paires de points d'attaque (P₁, P₂, P₃) sur les flancs actifs concaves (24) des bras de serrage (21, 22) de telle sorte que les surfaces des primes de serrage formés par les lignesde jonction entre les paires de points de repos (A₁, A₂, A₃) et les paires de points d'attaque (P₁, P₂, P₃) sont des trapèzes de serrage à côtés égaux dont les points centraux à distance égale des quatre paires de points d'angle (A₁, A₂, A₃, P₁, P₂, P₃ ) se trouvent dans l'axe de centrage (Z). Ce faisant, les côtés du trapèze forment les hypoténuses (c₁, c₂, c³) de resp. deux triangles à angles droits à côtés égaux.

3. Dispositif de centrage et de serrage conforme à la revendication 1 ou 2 caractérisé par le fait que les deux bras de pince (6, 7) ont resp. un pivot (12, 13) distant l'un par rapport à l'autre et placé symétriquement par rapport au plan de symétrie (SE) de la pince de serrage (5) et par le fait que les deux bras de pince sont raccordés l'un à l'autre par un engrenage de synchronisation (15).

4. Dispositif de centrage et de serrage conforme à la revendication 3 et caractérisé par le fait que l'engrenage de synchronisation (15) est constitué de deux segments dentés (16) s'engrenant l'un dans l'autre fixés sur les organes de manoeuvre (10, 11) des deux bras de pince (6, 7) dans le prolongement de leur pivot (12, 13).

5. Dispositif de centrage et de serrage conforme à la revendication 3 ou 4, caractérisé par le fait que l'entrainement pour l'actionnement de la pince de serrage (5) est constitué d'un vérin (14) ayant prise sur les deux bras de pince (6, 7) au dessus de leur pivot (12, 13).

6. Dispositif de centrage et de serrage conforme à une des revendications 3 à 5 et caractérisé par le fait que l'écart (a) entre les deux pivots (12, 13) des bras de pince (8, 9) correspond à environ 2/3 du plus grand diamètre possible (D₁) d'un corps rond (K₁).

7. Dispositif de centrage et de serrage conforme à une des revendications précédentes caractérisé par le fait que les deux bras de la pince (6, 7) glissent dans un cadre de guidage (17) au niveau de leurs organes de manoeuvre (10, 11).

8. Dispositif de centrage et de serrage conforme à une des revendications précédentes caractérisé par le fait que les flancs actifs concaves (24) des bras de serrage (21, 22) sont pourvus de dents (25).

9. Dispositif de centrage et de serrage conforme à la revendication 8 caractérisé par le fait que la courbure concave des flancs actifs (24) des bras de serrage (21, 22) est formé par au moins deux segments dentés (27, 28).

10. Dispositif de centrage et de serrage conforme à une des revendications précédentes, les corps ronds (K₁) étant alimentés en travers par rapport à l'axe de centrage (Z) et caractérisé par le fait que les supports portant les deux pinces (5) placées dans le prolongement l'une de l'autre consistent en une poutre-portante (2) pivotant sur un arbre (3) parallel à l'axe de centrage (Z).
